# EUROPÄISCHE PATENTSCHRIFT

(11) **EP 0 698 418 B1**
(45) Veröffentlichungstag und Bekanntmachung des Hinweises auf die Patenterteilung: **07.11.2001**
(21) Anmeldenummer: 95112765.3
(22) Anmeldetag: 14.08.1995
(51) Int. Cl.: B05B 7/04, B05B 7/06, F23D 11/10, F23G 5/44

(54) **Verfahren und Vorrichtung zur gleichzeitigen Dispergierung und Zerstäubung von mindestens zwei Flüssigkeiten**
Method and apparatus for simultaneously dispersing and spraying of at least two fluids
Procédé et dispositif de dispersion et pulvérisation simultanées d'au moins deux fluides

(30) Priorität: 26.08.1994 DE 4430307
(43) Veröffentlichungstag der Anmeldung: 28.02.1996
(73) Patentinhaber: BAYER AG, 51368 Leverkusen (DE)
(72) Erfinder: Müller, Claus, D-51515 Kürten (DE); Listner, Uwe, D-50354 Hürth (DE); Schweitzer, Martin, D-51381 Leverkusen (DE)

(56) Entgegenhaltungen:
- WO-A-83/02147
- BE-A- 853 725
- DE-A- 2 645 142
- DE-A- 3 216 420
- FR-A- 1 099 400
- US-A- 2 319 591
- US-A- 4 699 587

## Beschreibung

Die Erfindung betrifft ein Verfahren und eine Vorrichtung zur gleichzeitigen Zerstäubung und Dispergierung von mindestens zwei Flüssigkeiten unter Verwendung von Treibgas, bei dem das resultierende Gas-Flüssigkeitsgemisch durch eine aus hintereinandergeschalteten Entspannungsräumen bestehende Zerstäuberkammer geführt wird und in Form eines Sprühkegels aus einem stromabwärts an der Zerstäuberkammer angebrachten Düsenspalt ausströmt.

Ein Verfahren, bei dem eine Flüssigkeit mit einem Treibgas in einer internen Zerstäuberkammer gemischt wird und anschließend durch einen Düsenspalt am Ende der Zerstäuberkammer austritt, wird in DE 32 16 420 beschrieben. Charakteristisch ist dabei eine interne Vermischung von Flüssigkeit und Treibgas in strömungstechnisch hintereinandergeschalteten Kammern, in denen das Treibgas mehrmals auf dem Weg bis zum Verlassen der Düse entspannt und wieder verdichtet wird. Auf diese Weise erfolgt in der Zerstäuberkammer eine sehr gute Vorvermischung, bevor das Gemisch aus der Düse mit dem kegelförmigen Ringspalt austritt, und bei dieser Expansion noch weiter dispergiert wird. Aufgrund dieses Drucksprungs wird die Flüssigkeit sehr fein zerstäubt und als Hohlkegel in den umgebenden Raum eingetragen.

Weiterhin wird in DE 26 45 142 ein Verfahren zur Erzeugung eines Stroms von mindestens zwei gemischten und zerstäubten Fluiden beschrieben, bei dem zunächst die Flüssigkeiten und ein Treibgas in einem ersten injektorähnlichen Strömungsdurchlaß zusammengeführt, gemischt und vorzerstäubt werden. Das resultierende Gas-Flüssigkeitsgemisch wird dann anschließend beschleunigt und trifft nach dem Verlassen des Düsenkörpers auf eine Prallfläche bzw. Reflexionsvorrichtung. In dieser Reflexions- und Aufprallzone, die als zweite Mischstufe anzusehen ist, findet eine weitere Mischung und Zerstäubung statt, bevor das zerstäubte Mischfluid die Düse in Form eines offenen Fallschirms verläßt.

Mit den bisher bekannten Mischdüsen ist es unmöglich, zwei oder mehr Flüssigkeiten gleichzeitig und mit hoher Mischgüte in Form eines geschlossenen Hohlkegels zu zerstäuben. Besonders problematisch ist insbesondere die Dispergierung und Zerstäubung mehrerer Flüssigkeiten, wenn sich diese Flüssigkeiten nicht ineinander lösen, oder nicht emulgieren lassen, oder chemisch miteinander reagieren. Derartig "miteinander unverträgliche" Flüssigkeiten werden im folgenden als "nicht mischbare Flüssigkeiten" bezeichnet. Eine wichtige Anwendung der Erfindung besteht ferner darin, daß zwei Flüssigkeiten mit unterschiedlichen Eigenschaften gleichzeitig verbrannt werden sollen. Die beiden Flüssigkeiten können z.B. stark unterschiedliche Heizwerte aufweisen. Um eine zeitstabile gleichmäßige Verbrennung zu gewährleisten, müssen die beiden Flüssigkeiten sehr gut miteinander vermischt werden.

Der Erfindung liegt die Aufgabe zugrunde, ein Verfahren und eine Vorrichtung zur gleichzeitigen Dispergierung und Zerstäubung von mehreren Flüssigkeiten unter Verwendung von Treibgas zu entwickeln, bei dem die Flüssigkeiten homogen und betriebssicher mit hoher Mischgüte gemischt und anschließend als Tropfenschwarm in Form eines geschlossenen Hohlkegels zerstäubt werden. Insbesondere sollen dabei nicht mischbare Flüssigkeiten zum Einsatz kommen.

Diese Aufgabe wird unter Verwendung einer aus hintereinandergeschalteten Entspannungsräumen bestehenden Zerstäuberkammer mit einem stromabwärts angebrachten Düsenspalt erfindungsgemäß dadurch gelöst,
a) daß vor dem Eintritt in die Zerstäuberkammer mit dem Treibgas dispergierte Einzelströme T_{1...n} der verschiedenen Flüssigkeiten erzeugt werden,
b) daß diese Einzelströme durch Verteilelemente rotationssymmetrisch in die Zerstäuberkammer eingespeist und derart auf eine ringförmige Fangrinne in der Zerstäuberkammer gerichtet werden, daß die Einzelströme T_{1...n} in Umfangsrichtung gesehen in zyklischer Reihenfolge auf der Fangrinne auftreffen,
c) und daß das resultierende Mehrphasengemisch aus den Flüssigkeiten F_{1...n} und dem Treibgas in der Zerstäuberkammer in Strömungsrichtung abwechselnd komprimiert und entspannt und anschließend durch den Düsenspalt in Form eines Hohlkegels versprüht wird.

Im einfachsten Fall, wenn nur zwei Flüssigkeiten F₁ und F₂ gemischt und zerstäubt werden sollen, werden die mit Treibgas vermischten Flüssigkeiten F₁ und F₂ als Einzelströme T₁ und T₂ in Umfangsrichtung abwechselnd in die Zerstäuberkammer eingespeist; d.h. die Einzelströme T₁ und T₂ treffen in Umfangsrichtung gesehen abwechselnd auf der Fangrinne auf.

Vorteilhaft kann der am Düsenspalt austretende Sprühkegel dadurch stabilisiert werden, daß innerhalb des Düsenspalts ein rotationssymmetrischer Gasvorhang mit einer radialen Strömungskomponente erzeugt wird. Zur weiteren Stabilisierung kann auch außerhalb des Sprühkegels rotationssymmetrisch ein Gas mit einer axialen Strömungskomponente eingeblasen werden.

Eine bevorzugte Anwendung dieses Mehrphasen-Misch- und Dispergierverfahrens besteht darin, daß das aus mehreren Flüssigkeiten und Treibgas bestehende Mehrphasengemisch durch den Düsenspalt hohlkegelförmig in die Brennkammer einer Verbrennungsanlage gesprüht wird und dort zusammen mit festen staubförmigen Brennstoffen oder flüssigen bzw. gasförmigen Brennstoffen verbrannt wird. Dabei kann eine der Flüssigkeiten aus einem flüssigen Abfallstoff mit schwankendem Heizwert bestehen, dem in der Zerstäuberkammer als zweite Flüssigkeit eine heizwertreiche Flüssigkeit zur Regelung der Flammentemperatur in der Brennkammer beigemischt wird. Eine derartige Verbrennung konnte mit Erfolg bei der thermischen Entsorgung von chlorkohlenwasserstoffhaltigen Abfallstoffen eingesetzt werden. In diesem Fall besteht also die eine der in die Mehrphasenmischdüse eingespeiste Flüssigkeit aus dem chlorkohlenwasserstoff-haltigen Abfallstoff und die andere Flüssigkeit aus einem flüssigen Brennstoff.

Das erfindungsgemäße Verfahren wird mit Hilfe einer speziellen Mehrphasenmischdüse realisiert, die im wesentlichen aus einem Düsenflansch mit Flüssigkeits- und Treibgaszuführungen und einem Düsenkopf mit einem kreisförmigen Düsenspalt für die Zerstäubung des Gas/Flüssigkeitsgemischs, sowie einer zwischen Düsenflansch und Düsenkopf angeordneten Zerstäuberkammer mit mehreren, hintereinander geschalteten Entspannungsräumen besteht. Diese Mehrphasenmischdüse ist erfindungsgemäß dadurch gekennzeichnet,
a) daß der Düsenflansch rotationssymmetrisch angeordnete Verteilerelemente aufweist, die jeweils aus einer miteinander verbundenen Flüssigkeits- und Treibgaszuleitung bestehen und in die Zerstäuberkammer münden,
b) daß die Treibgaszuleitung mit einem Gassammelkanal und die Flüssigkeitszuleitungen gruppenweise mit Flüssigkeitssammelkanälen verbunden sind, die jeweils mit einem Anschluß für die Zuführung einer Flüssigkeit versehen sind,
c) und daß, in Strömungsrichtung gesehen, hinter der Einmündung der Verteilerelemente an der Innenwand der Zerstäuberkammer eine ringförmige Fangrinne zur Vermischung und Verteilung der mit dem Treibgas dispergierten Einzelflüssigkeitsströme T_{1...n} angebracht ist.

Vorzugsweise bestehen die Verteilerelemente aus y-förmigen Bohrungspaaren mit Schenkelleitungen und gemeinsamen Fußleitungen, wobei die Schenkelleitungen mit den Gas- und Flüssigkeitssammelkanälen verbunden sind und die Fußleitungen in die Zerstäuberkammer münden.

Die Fangrinne ist vorteilhaft an ihrer Innenseite mit einer scharfen Abreißkante versehen.

Eine weitere Verbesserung besteht darin, daß im Düsenkopf ein Ringspalt oder radiale Gasbohrungen zur Erzeugung eines Gasvorhangs innerhalb des aus dem Düsenspalt austretenden Sprühkegels angeordnet sind. Eine weitere Stabilisierung des Sprühkegels kann durch einen zylindrischen, den Sprühkegel einhüllenden Gasvorhang erreicht werden. Zu diesem Zweck sind im Düsenflansch achsenparallele Gasbohrungen vorgesehen. Durch diese strömungstechnischen Maßnahmen wird verhindert, daß zerstäubte Flüssigkeitspartikel an die Düsenoberfläche gelangen und dort ein die Bedüsung behindernder Produktaufbau stattfindet.

Vorteilhaft kann die Form des Sprühkegels dadurch variiert werden, daß der Düsenspalt bezüglich seiner Spaltweite einstellbar ist.

Mit der Erfindung werden folgende Vorteile erzielt:
- Die Mischung und Zerstäubung von zwei oder mehr Flüssigkeiten kann innerhalb einer sehr kurzen Zeit erfolgen (0,005 s bis 0,5 s)
- Vor allem können auch nicht mischbare, insbesondere reaktive Flüssigkeiten, die nicht zusammen in einem Behälter homogenisiert werden können, problemlos gemischt werden.
- Ebenso können hinsichtlich ihrer Viskosität unterschiedliche Flüssigkeiten gleichmäßig gemischt und zerstäubt werden.
- Es hat sich gezeigt, daß aufgrund schnell wechselnder instabiler Strömungen in der Zerstäuberkammer und innerhalb der Düse ein Selbstreinigungseffekt eintritt.
- Aufgrund des intensiven Kontakts der gemischten Flüssigkeiten mit der Zerstäuberkammerinnenwand wird ein guter Wärmeübergang gewährleistet, so daß die Wärme durch die Flüssigkeit schnell abtransportiert wird. Aus diesem Grund braucht bei der Anfertigung der Mehrphasenmischdüse kein hochtemperaturbeständiger Werkstoff eingesetzt werden. Die erfindungsgemäße Mehrphasendüse ist sowohl für kleine (5 l/ h) als auch für große Durchsätze (10 000 l / h und mehr) geeignet.
- Die erfindungsgemäße Mehrphasenmischdüse arbeitet mit einem sehr hohen Wirkungsgrad; d.h. die auf das Flüssigkeitsvolumen bezogene erforderliche Treibgasmenge ist vergleichsweise gering.
- Bei Verwendung der Mehrphasenmischdüse als Brennerdüse kann problemlos ein im Heizwert stabiles Brennstoffgemisch bereitgestellt werden, wenn ein oder mehrere Flüssigbrennstoffe schwankende Heizwerte aufweisen. Diese Einstellung und Regelung ist vor allem bei der Verbrennung von flüssigen Abfallbrennstoffen mit variierender Zusammensetzung von großer Bedeutung, weil damit eine stabile Verbrennung mit niedrigem Schadstoffausstoß erreicht werden kann. Über den radialen und axialen Luftvorhang kann sauerstoffreiche Luft zu beiden Seiten des Sprühkegels zugeführt werden, so daß auch bei minderwertigem Brennstoff eine hohe Stabilität der Flamme gewährleistet ist.
- Aufgrund der hohen Hohlkegelsprühfläche mit relativ geringer Tropfendichte erfolgt eine großflächige Verteilung des Brennstoffs im Brennraum. Dadurch ist eine wesentliche Voraussetzung für einen guten Ausbrand erfüllt.

Im folgenden wird die Erfindung anhand eines in der Zeichnung dargestellten Ausführungsbeispieles näher erläutert. Es zeigen
- Fig. 1: einen Längsquerschnitt durch die Mehrphasenmischdüse,
- Fig. 2: einen Querschnitt AA' durch den Düsenflansch der Mehrphasenmischdüse und
- Fig. 3: das Sprühbild der Mehrphasenmischdüse

Die Mehrphasenmischdüse gemäß Fig. 1 dient zur Dispergierung und Zerstäubung von zwei Flüssigkeiten F₁ und F₂ unter Verwendung eines Treibgases. Die wesentlichen Bestandteile der Mehrphasenmischdüse sind der Düsenflansch 1, die Zerstäuberkammer 2 und der Düsenkopf 3. Die beiden Flüssigkeiten F₁ und F₂ gelangen über Verteilelemente, die auf einem Kreis im Düsenkopf 1 angeordnet sind, in die Zerstäuberkammer 2. Die Verteilelemente bestehen ihrerseits aus y-förmigen Bohrungsverzweigungen, mit 2 Schenkelleitungen und jeweils einer gemeinsamen Fußleitung. Im Düsenflansch 1 sind Sammelkanäle 4 und 5 für die beiden Flüssigkeiten F₁ und F₂ und ein Gassammelkanal 6 für die Zuführung des Treibgases angeordnet. Ein Schenkel 7 eines Verteilerelements für die Flüssigkeit F₂ ist mit dem Sammelkanal 5 und der andere Schenkel 8 mit dem Gassammelkanal 6 verbunden. Die beiden Schenkelleitungen 7 und 8 laufen spitzwinklig aufeinander zu und gehen in die gemeinsame Fußleitung 9 über, die in die Zerstäuberkammer 2 einmündet. Die Verteilerelemente für die Flüssigkeit F₁ sind analog aufgebaut. Eine Schenkelleitung 10 mündet jeweils in den Flüssigkeitssammelkanal 4, die andere Schenkelleitung 11 ist wieder mit dem Gassammelkanal 6 verbunden. Die beiden Schenkelleitungen 10 und 11 sind wiederum zu einer Fußleitung 12 zusammengeführt, die in das Innere der Zerstäuberkammer 2 einmündet. Das Treibgas trifft also über die Schenkelleitung 11 auf die Flüssigkeit F₂ und über die Schenkelleitung 8 auf die Flüssigkeit F_{1.} Die Schenkelleitungen sind so dimensioniert, daß der Druckverlust möglichst niedrig gehalten wird und die zur Verfügung stehende Zerstäubungsenergie effektiv der nachfolgenden Zerstäuberkammer 2 ausgenutzt werden kann. Die Verteilerelemente für die beiden Flüssigkeiten F₁ und F₂ sind abwechselnd nacheinander auf einem Kreis im Düsenflansch 1 angeordnet (s. Fig. 2). Bei mehr als zwei Flüssigkeiten ist eine zyklische Reihenfolge, z.B. F₁, F₂, F₃, F₄; F₁, F₂, F₃, F₄ vorgesehen.

In Fig. 3 ist angedeutet, daß der Flüssigkeitssammelkanal für die Flüssigkeit F₁ mit Flüssigkeitszuleitungen 13 und der Flüssigkeitssammelkanal für die Flüssigkeit F₂ mit einer Flüssigkeitszuleitung 14 versehen ist. Das Treibgas (Preßluft) wird dem Gassammelkanal 6 durch die Gaszuleitung 15 zugeführt (s. Fig. 3).

Die zu den Verteilerelementen gehörenden Fußleitungen 9 und 12 sind im Düsenflansch 1 so orientiert, daß die hindurchströmenden, vom Treibgas beschleunigten Flüssigkeiten zunächst auf eine ringförmige, im oberen Teil der Zerstäuberkammer 2 angeordnete Fangrinne 16 auftreffen. Die Fangrinne 16 weist an ihrer Innenseite (zur Düsenachse hin) eine scharfe Abreißkante 17 auf. In der rinnenförmigen Vertiefung der Fangrinne 16 verteilen sich die mit dem Treibgas dispergierten Einzelströme T_{1...n}. Die beiden jeweils in den Flüssigkeitssammelkanälen aufgeteilten Flüssigkeitsströme F₁ und F₂ werden durch den Aufprall und die Vergleichmäßigung in der Fangrinne 16 ein erstes Mal intensiv gemischt. An der Abreißkante 17 der Fangrinne 16 erfolgt eine erste Zerstäubung der vorgemischten Flüssigkeiten F₁ und F₂. Eine weitere Zerstäubung und Vermischung findet dann in den durch Stege 18 gebildeten Entspannungsräumen 19 in der Zerstäuberkammer 2 statt. Die Entspannungsräume 19 sind in der Zerstäuberkammer 2 strömungstechnisch hintereinander geschaltet, so daß das mehrphasige Gas/Flüssigkeitsgemisch in der Zerstäuberkammer 2 abwechselnd komprimiert und dekomprimiert wird. Durch diese abwechselnde Verdichtung und Entspannung wird eine hohe Mischgüte erreicht.

Am Austritt der Zerstäuberkammer 2 wird das aus dem Treibgas und den Flüssigkeiten F₁ und F₂ bestehende Mehrphasengemisch durch einen sich in Strömungsrichtung konisch verjüngenden ringförmigen Austrittsspalt 20 beschleunigt. Der ringförmige Austrittsspalt 20 am Düsenkopf 3 ist unter einem stumpfen Winkel gegen die Düsenachse angeordnet. Da durch die Druckverluste bei der Komprimierung und Entspannung in den hintereinander geschalteten Entspannungsräumen 19 der Druck in Strömungsrichtung gesehen abnimmt, nimmt bei gleichbleibendem Massenstrom der Volumenstrom zu. An der Öffnung 21 des Austrittsspalts 20 findet letztmalig eine Zerstäubung des unter Druck stehenden Mehrphasengemisches unter Ausbildung eines Hohlkegels 22 statt (s. Fig. 3). Der aus dem Mehrphasengemisch bestehende Tropfenschwarm verläßt also den Düsenkopf 3 durch die Öffnung 21 längs einer Kegelfläche.

Der Austrittsspalt 20 wird einerseits von einem konischen Steg 23 am Ende der Zerstäuberkammer 2 und andererseits durch eine zum Düsenkopf gehörende Kegelplatte 24 begrenzt. Die Kegelplatte 24 ist an einem zentralen, vom Düsenkopf 1 ausgehenden Innenrohr 25 höhenverstellbar angeordnet. Auf diese Weise kann die Schlitzbreite des Austrittsspalts 20 eingestellt werden. Durch Verstellung der Spaltweite kann der Durchsatz und auch die Form des Hohlkegels in gewissen Grenzen beeinflußt werden.

Auf die höhenverstellbare Kegelplatte 24 ist eine Kegelkappe 26 derart aufgeschraubt, daß zwischen der Kegelplatte 24 und der Kegelkappe 26 ein Ringspalt 27 verbleibt, dessen Öffnung unmittelbar an den Austrittsspalt 21 angrenzt. Kegelplatte 24 und Kegelkappe 26 bilden zusammen den Düsenkopf 3. Der Ringspalt 27 ist mit einem zentralen Verteilerraum 28 in der Kegelkappe 26 verbunden, der seinerseits mit dem Innenrohr 25 in Verbindung steht. Der Verteilerraum 28 weist zusätzlich radial nach außen geführte Gasbohrungen 29 auf. Dem zentralen Innenrohr 25 kann über den Düsenflansch 1 ein Inertgas zugeführt werden (Luft oder Stickstoff), das über den Verteilerraum 28 durch den Ringspalt 27 und die Gasbohrungen 29 ausströmt. Auf diese Weise wird innerhalb des Sprühkegels ein rotationssymmetrischer Gasvorhang mit einer radialen Strömungskomponente erzeugt. Dieser Gasvorhang hat die Aufgabe, das sich im Bereich der Kegelkappe 26 bildende Unterdruckgebiet aufzufüllen. Ohne diese Auffüllung besteht die Tendenz, daß der Tropfenschwarm in Hohlkegelform unterhalb des Austrittsspaltes 21 kollabiert. Die Zerstäubung würde dann die Form eines Vollkegels annehmen, wobei in der Nähe des Austrittsspaltes eine bauchförmige Aufweitung auftritt.

Ferner wurde beobachtet, daß auch oberhalb des Sprühkegels in Wandnähe der Zerstäuberkammer 2 Unterdruck entsteht, der ebenfalls zu Instabilitäten führen kann. Um dies zu verhindern, wird mittels der axialen Gasbohrungen 30 in Verlängerung des Gassammelkanals 6 im Düsenflansch 1 auch außerhalb des Sprühkegels rotationssymmetrisch ein Gas, z.B. Luft, mit einer axialen Strömungskomponente eingeblasen. Durch diesen zylindrischen Gasvorhang wird der Sprühkegel noch weiter stabilisiert. Anstelle der rotationssymmetrisch angeordneten axialen Gasbohrungen 30 können natürlich auch andere Verteilelemente, z.B. ein in regelmäßigen Abständen unterbrochener Ringspalt, vorgesehen werden.

Aus der Fig. 2, die einen Querschnitt durch den Düsenkopf 1 zeigt, sind insbesondere die ringförmigen Flüssigkeitssammelkanäle 4 und 5 für die Flüssigkeiten F₁ und F₂ und der außen angeordnete, ebenfalls ringförmige Gassammelkanal 6 ersichtlich. Von den Sammelkanälen führen, in regelmäßigem Abstand über den Umfang verteilt, die Schenkelleitungen 10 und 7 für die Flüssigkeiten F₁ und F₂ und die Schenkelleitungen 11 und 8 für das Treibgas schräg nach unten, wobei sich die Gasschenkelleitungen 11 mit den Flüssigkeitsschenkelleitungen 10 (für die Flüssigkeit F₁) und die Gasschenkelleitungen 8 mit den Flüssigkeitsschenkelleitungen 7 (für die Flüssigkeit F₂) vereinigen (y-förmige Verteilerbohrungen). Neben den vom Boden des Gassammelkanals 6 ausgehenden Gasschenkelleitungen 8 und 11 sind die axialen Gasbohrungen 30 angeordnet.

Fig. 3 zeigt schematisch den vom Austrittsspalt 21 am Düsenkopf 3 ausgehenden Tropfenschwarm 22 in Form eines Hohlkegels. Die homogene Verteilung der Flüssigkeiten F₁ und F₂ konnte mit Hilfe kleiner am Boden 31 innerhalb des Sprühkegels 22 aufgestellter Probenwannen 32 durch nachfolgende Analyse der Proben nachgewiesen werden.

Bei einem Versuch wurden jeweils 1 000 l / h der Flüssigkeiten F₁ und F₂ sowie 130 m³ / h Preßluft (auf den Normzustand bezogen) der Mehrphasenmischdüse zugeführt. Der Druckabfall in der Mehrphasenmischdüse betrug 2,6 bar, der erzeugte Sprühwinkel des Hohlkegels 95°. Das Volumen der Zerstäuberkammer 2 betrug dabei 120 000 mm³. Mit dem an der Mehrphasenmischdüse anliegenden Systemdruck von 2,6 bar ergab sich eine mit der Mischzeit gleichzusetzende Verweilzeit von 13 ms in der Zerstäubungskammer 2.

Mit Hilfe der beschriebenen Mehrphasenmischdüse ist es möglich, zwei oder mehrere Flüssigkeiten mit stark unterschiedlichen physikalischen Eigenschaften intensiv zu vermischen und zu verdüsen. Aufgrund der äußerst geringen mittleren Verweilzeit in der gesamten Mehrphasenmischdüse im Bereich von 5 bis 100 ms führen auch zwischen den Flüssigkeiten langsam ablaufende chemische Reaktionen zu keiner Beeinträchtigung der Zerstäubungsqualität. Es wurde auch gefunden, daß selbst polymerisierende Flüssigkeiten aufgrund der äußerst kurzen Verweilzeit in der Mehrphasenmischdüse miteinander gemischt und die Mischung problemlos zerstäubt werden kann. Die Mehrphasenmischdüse ermöglicht praktisch eine in-situ Mischung und Zerstäubung. Polymerisierende Flüssigkeiten könnten z.B. nicht in einem Tank vorgemischt und anschließend zerstäubt werden. Durch die beschriebene Strömungsführung in der Nähe des Austrittsspalts 21 (axialer und radialer Gasvorhang) werden ferner Anbackungen am Düsenkopf in Form von Salzen oder Polymerisaten wirksam und auf Dauer verhindert. Ferner hat sich herausgestellt, daß die Mehrphasenmischdüse nur relativ geringe Vordrücke für das Treibgas und die Flüssigkeiten im Bereich von 1 bis 4 bar benötigt. Dadurch wird auch die Zerstäubung von höherviskosen Flüssigkeitsmischungen ermöglicht.

Eine bevorzugte Anwendung des erfindungsgemäßen Verfahrens besteht darin, daß die Mehrphasenmischdüse in die Brennkammer einer Verbrennungsanlage eingesetzt wird und dort ein hohlkegelförmiger Tropfenschwarm erzeugt wird. Damit kann insbesondere die Verbrennung flüssiger Abfallstoffe mit stark schwankendem Heizwert erfolgreich durchgeführt werden. Zu diesem Zweck wird der Mehrphasenmischdüse der flüssige Abfallstoff als Flüssigkeit F₁ und ein heizwertreicher flüssiger Brennstoff als Flüssigkeit F₂ zugeführt. Der Mengenstrom des flüssigen Brennstoffs F₂ kann dann so geregelt werden, daß die Temperatur im Brennraum konstant bleibt. Die Brennkammertemperatur ist dabei die Führungsgröße für den Brennstoffmengenstrom. Es ist auch möglich, daß in der Mehrphasenmischdüse eine die Flammentemperatur erhöhende oder erniedrigende Reaktionsflüssigkeit geregelt zudosiert wird, um die Flammentemperatur konstant zu halten. Das erfindungsgemäße Verfahren ist aber vor allem für die Entsorgung von flüssigen Problemabfallstoffen in der chemischen Industrie geeignet. Zu diesem Zweck werden z.B. unterschiedliche, nicht mischbare Abwässer bzw. Abwasserkonzentrate zusammen mit einem flüssigen Brennstoff in die Mehrphasenmischdüse eingespeist, zerstäubt und verbrannt. Der Verbrennungsvorgang kann dabei durch die radialen und rotationssymmetrischen Gasvorhänge (aus dem Ringspalt 27 und den axialen Gasbohrungen 30) verbessert werden, wenn als Gas sauerstoffreiche Luft verwendet wird, so daß die Gasvorhänge als zusätzlicher Sauerstofflieferant die Verbrennung unterstützen und stabilisieren. Insbesondere kann das erfindungsgemäße Verfahren zur thermischen Entsorgung (Verbrennung) von Chlorkohlenwasserstoff-haltigen Abfallstoffen mit geringen und vor allem konstanten Restschadstoffkonzentrationen eingesetzt werden, wobei eine der in die Mehrphasenmischdüse eingespeisten Flüssigkeiten aus der Chlorkohlenwasserstoff-haltigen Abfallflüssigkeit besteht, dem als zweite Flüssigkeit ein flüssiger Brennstoff in der Zerstäuberkammer beigemischt wird.

## Patentansprüche

1. Verfahren zur gleichzeitigen Zerstäubung und Dispergierung von mindestens zwei Flüssigkeiten F_{1...n} unter Verwendung von Treibgas, bei dem das resultierende Gas-Flüssigkeitsgemisch durch eine aus hintereinandergeschalteten Entspannungsräumen (19) bestehende Zerstäuberkammer (2) geführt wird und in Form eines Sprühkegels (22) aus einem stromabwärts an der Zerstäuberkammer (2) angebrachten Düsenspalt (20) ausströmt, **dadurch gekennzeichnet**,
a) daß vor dem Eintritt in die Zerstäuberkammer (2) mit dem Treibgas dispergierte Einzelströme T_{1...n} der verschiedenen Flüssigkeiten erzeugt werden,
b) daß diese Einzelströme durch Verteilelemente rotationssymmetrisch in die Zerstäuberkammer (2) eingespeist und derart auf eine ringförmige Fangrinne (16) in der Zerstäuberkammer (2) gerichtet werden, daß die Einzelströme in Umfangsrichtung gesehen in zyklischer Reihenfolge auf der Fangrinne (16) auftreffen und
c) daß das resultierende Mehrphasengemisch aus den Flüssigkeiten F_{1...n} und dem Treibgas in der Zerstäuberkammer (2) in Strömungsrichtung abwechselnd komprimiert und entspannt und anschließend durch den Düsenspalt (20) in Form eines Hohlkegels (22) versprüht wird.

2. Verfahren nach Anspruch 1, **dadurch gekennzeichnet, daß** bei zwei Flüssigkeiten F₁ und F₂ die zugehörigen Einzelströme T₁ und T₂ in Umfangsrichtung abwechselnd auf die Fangrinne (16) auftreffen.

3. Verfahren nach Anspruch 1 und 2, **dadurch gekennzeichnet, daß** innerhalb des Sprühkegels (22) in der Nähe des Düsenspalts (20) ein rotationssymmetrischer Gasvorhang mit einer radialen Strömungskomponente erzeugt wird.

4. Verfahren nach Anspruch 3, **dadurch gekennzeichnet, daß** zur weiteren Stabilisierung auch außerhalb des Sprühkegels (22) rotationssymmetrisch ein Gas mit einer axialen Strömungskomponente eingeblasen wird.

5. Verfahren nach Anspruch 1 bis 4, **dadurch gekennzeichnet, daß** das Mehrphasengemisch durch den Düsenspalt (20) hohlkegelförmig in die Brennkammer einer Verbrennungsanlage gesprüht wird und dort zusammen mit festen staubförmigen oder flüssigen oder gasförmigen Brennstoffen verbrannt wird.

6. Verfahren nach Anspruch 5, **dadurch gekennzeichnet, daß** eine der Flüssigkeiten F₁ aus einem flüssigen Abfallstoff mit schwankendem Heizwert besteht, dem in der Zerstäuberkammer (2) als zweite Flüssigkeiten F₂ eine heizwertreiche Flüssigkeit zur Regelung der Flammentemperatur in der Brennkammer beigemischt wird.

7. Verfahren nach Anspruch 5, **dadurch gekennzeichnet, daß** eine der Flüssigkeiten F₁ aus einem chlorkohlenwasserstoffhaltigen Abfallstoff besteht, dem in der Zerstäuberkammer (2) ein flüssiger Brennstoff als zweite Flüssigkeit F₂ beigemischt wird.

8. Mehrphasenmischdüse zur Durchführung des Verfahrens nach den Ansprüchen 1 bis 7, bestehend aus einem Düsenflansch (1) mit Flüssigkeits- (13,14) und Treibgaszuführungen (15) und einem Düsenkopf (3) mit einem kreisförmigen Düsenspalt (20) für die Zerstäubung des Gas-Flüssigkeitsgemischs sowie einer zwischen Düsenflansch (1) und Düsenkopf (3) angeordneten Zerstäuberkammer (2) mit mehreren hintereinander geschalteten Entspannungsräumen (19), **dadurch gekennzeichnet**,
a) daß der Düsenflansch (1) rotationssymmetrisch angeordnete Verteilerelemente aufweist, die jeweils aus einer miteinander verbundenen Flüssigkeits- (10, 7) und Treibgaszuleitung (11, 8) bestehen und in die Zerstäuberkammer (2) münden,
b) daß die Treibgaszuleitung (15) mit einem Gassammelkanal (6) und die Flüssigkeitszuleitungen (13, 14) gruppenweise mit Flüssigkeitssammelkanälen (4,5) verbunden sind,
c) und daß in Strömungsrichtung gesehen hinter der Einmündung der Verteilerelemente an der Innenwand der Zerstäuberkammer (2) eine ringförmige Fangrinne (16) zur Vermischung und Verteilung der mit dem Treibgas dispergierten Einzel-Flüssigkeitsströme T₁...Tₙ angebracht ist.

9. Mehrphasenmischdüse nach Anspruch 8, **dadurch gekennzeichnet, daß** die Verteilerelemente aus y-förmigen Bohrungspaaren mit Schenkelleitungen (10, 11 und 7, 8) und gemeinsamen Fußleitungen (12, 9) bestehen, wobei die Schenkelleitungen (10, 11, 7, 8) mit den Gas- und Flüssigkeitssammelkanälen (4, 5, 6) verbunden sind und die Fußleitungen (9, 12) auf die Fangrinne (16) gerichtet sind.

10. Mehrphasenmischdüse nach Anspruch 8 und 9, **dadurch gekennzeichnet, daß** die Fangrinne (16) an ihrer Innenseite mit einer Abreißkante (17) versehen ist.

11. Mehrphasenmischdüse nach Anspruch 8 bis 10, **dadurch gekennzeichnet, daß** im Düsenkopf (3) ein Ringspalt (27) oder radiale Gasbohrungen (29) zur Erzeugung eines Gasvorhangs innerhalb des aus dem Düsenspalt (20) austretenden Sprühkegels (22) angeordnet sind.

12. Mehrphasenmischdüse nach Anspruch 8 bis 11, **dadurch gekennzeichnet, daß** der Düsenflansch (1) Gasbohrungen (30) aufweist, die auf die Außenfläche des Sprühkegels (22) gerichtet sind.

13. Mehrphasenmischdüse nach Anspruch 8 bis 12, **dadurch gekennzeichnet, daß** der Düsenspalt (20) bezüglich der Spaltweite einstellbar ist.

## Claims

1. Method for the simultaneous atomisation and dispersion of at least two liquids F_{1...n} using propellant gas, whereby the resulting gas-liquid mixture is led through an atomising chamber (2) comprising expansion zones (19) arranged in series and flows out in the form of a spray cone (22) from a nozzle orifice (20) mounted downstream of the atomising chamber (2), **characterised in that**,
a) prior to the entry into the atomising chamber (2), there are produced single streams T_{1...n} of the different liquids dispersed by the propellant gas,
b) these single streams are fed into the atomising chamber (2) rotationally symmetrically by distributor components and are thus directed onto an annular receiving duct (16) in the atomising chamber (2), the single streams impinge on the receiving duct (16) in a cyclical sequence, viewed in the circumferential direction and
c) the resulting multiphase mixture of the liquids F_{1...n} and the propellant gas are alternately compressed and expanded in the atomising chamber (2) in the direction of flow and then atomised through the nozzle orifice (20) in the form of a hollow cone (22).

2. Method according to Claim 1, **characterised in that** in two liquids F₁ and F₂ the single streams T₁ and T₂ appertaining thereto alternately impinge in the circumferential direction on the receiving duct (16).

3. Method according to Claims 1 and 2, **characterised in that** a rotationally symmetrical gas curtain having a radial flow component is produced within the spray cone (22) in the vicinity of the nozzle orifice (20).

4. Method according to Claim 3, **characterised in that** for additional stabilisation, a gas having an axial flow component is also blown in rotationally symmetrically outside the spray cone (22).

5. Method according to Claims 1 to 4, **characterised in that** the multiphase mixture is sprayed in the form of a hollow cone through the nozzle orifice (20) into the combustion chamber of a combustion plant and there undergoes combustion together with solid powdered fuels or liquid or gaseous fuels.

6. Method according to Claim 5, **characterised in that** one of the liquids F₁ consists of a liquid waste product of variable calorific value, to which in the atomising chamber (2) is added, as the second liquid F₂, a liquid of high calorific value for the control of the flame temperature in the combustion chamber.

7. Method according to Claim 5, **characterised in that** one of the liquids F₁ consists of a waste product containing chlorinated hydrocarbons, to which in the atomising chamber (2) a liquid fuel is added as the second liquid F₂.

8. Multiphase mixing nozzle for carrying out the method according to Claims 1 to 7, comprising a nozzle flange (1) having feeds (13, 14) for the liquids and (15) for propellant gas and a nozzle head (3) having a circular nozzle orifice (20) for atomising the gas/liquid mixture, as well as an atomising chamber (2) containing several expansion zones (19) arranged in series which is positioned between nozzle flange (1) and nozzle head (3), **characterised in that**
a) the nozzle flange (1) possesses rotationally symmetrically arranged distributor components, which each consist of a liquid feed (10, 7) and propellant gas feed (11, 8) connected with one another and discharge into the atomising chamber (2),
b) the propellant gas feed (15) is connected with a gas collection channel (6) and the liquid feeds (13, 14) are connected in groups with liquid collection channels (4, 5),
c) and, viewed in the direction of flow, after the junction of the distributor components there is attached to the internal wall of the atomising chamber (2) an annular receiving duct (16) for the mixing and distribution of the single liquid streams T_{1...n} dispersed by the propellant gas.

9. Multiphase mixing nozzle according to Claim 8, **characterised in that** the distributor components consist of y-shaped pairs of drilled holes forming lateral ducts (10, 11 and 7, 8) and common foot ducts (12, 9), with the lateral ducts (10, 11, 7, 8) being connected with the gas and liquid collection channels (4, 5, 6) and the foot ducts (9, 12) being directed onto the receiving duct (16).

10. Multiphase mixing nozzle according to Claims 8 and 9, **characterised in that** the receiving duct (16) is provided on its inner side with a cutting edge (17).

11. Multiphase mixing nozzle according to Claims 8 to 10, **characterised in that** an annular orifice (27) or radial gas ducts (29) are arranged in the nozzle head (3) in order to produce a gas curtain within the spray cone (22) issuing from the nozzle orifice (20).

12. Multiphase mixing nozzle according to Claims 8 to 11, **characterised in that** the nozzle flange (1) possesses gas ducts (30) which are directed onto the external surface of the spray cone (22).

13. Multiphase mixing nozzle according to Claims 8 to 12, **characterised in that** the nozzle orifice (20) is adjustable as regards the slit width.

## Revendications

1. Procédé pour la pulvérisation et la dispersion simultanées d'au moins deux liquides F_{1...n} par recours à un gaz propulseur, dans lequel le mélange de gaz et de liquide obtenu est guidé dans une chambre de pulvérisation (2) constituée d'espaces de détente (19) situés les uns derrière les autres, et sort sous la forme d'un cône de pulvérisation (22) d'une fente de gicleur (20) prévue en aval sur la chambre de pulvérisation (2), **caractérisé en ce que**
a) des écoulements individuels T_{1...n} des différents liquides, dispersés avec le gaz propulseur, sont créés avant leur entrée dans la chambre de pulvérisation (2);
b) ces écoulements individuels sont introduits dans la chambre de pulvérisation (2) à symétrie de rotation par des éléments de répartition, et sont dirigés sur une rigole annulaire de reprise (16) de la chambre de pulvérisation (2) de telle sorte que les écoulements individuels aboutissent dans la rigole de reprise (16) dans une succession cyclique dans le sens de la périphérie, et
c) **en ce que** le mélange polyphasique obtenu constitué des liquides F_{1...n} et du gaz propulseur est comprimé et détendu en alternance dans la direction d'écoulement dans la chambre de pulvérisation (2) et est ensuite pulvérisé sous la forme d'un cône creux (22) à travers la fente (20) du gicleur.

2. Procédé selon la revendication 1, **caractérisé en ce que** dans le cas de deux liquides F₁ et F₂, les écoulements individuels associés T₁ et T₂ aboutissent dans la rigole de reprise (16) en alternance dans le sens de la périphérie.

3. Procédé selon la revendication 1 et 2, **caractérisé en ce qu'**à l'intérieur du cône de pulvérisation (22), à proximité de la fente (20) du gicleur, un rideau de gaz à symétrie de rotation avec une composante radiale d'écoulement est créé.

4. Procédé selon la revendication 3, **caractérisé en ce que** pour encore améliorer la stabilisation, un gaz est soufflé à symétrie de rotation et avec une composante axiale d'écoulement également à l'extérieur du cône de pulvérisation (22).

5. Procédé selon les revendications 1 à 4, **caractérisé en ce que** le mélange polyphasique est pulvérisé par la fente (20) de la bride en forme de cône creux dans la chambre de combustion d'une installation d'incinération, où il est brûlé en même temps que des combustibles solides pulvérulents, liquides ou gazeux.

6. Procédé selon la revendication 5, **caractérisé en ce que** l'un des liquides F₁ est constitué d'un déchet liquide à pouvoir calorifique variable, auquel un liquide à haut pouvoir calorifique est mélangé comme deuxième liquide F₂ dans la chambre de pulvérisation (2), pour la régulation de la température des flammes dans la chambre de combustion.

7. Procédé selon la revendication 5, **caractérisé en ce que** l'un des liquides F₁ est constitué d'un déchet contenant des hydrocarbures chlorés, auquel un combustible liquide est mélangé comme deuxième liquide F₂ dans la chambre de pulvérisation (2).

8. Gicleur de mélange polyphasique en vue de la mise en oeuvre du procédé selon les revendications 1 à 7, constitué d'une bride de gicleur (1) présentant des conduits d'amenée de liquide (13, 14) et de gaz propulseur (15) et d'une tête de gicleur (3) dotée d'une fente de gicleur de forme circulaire (20) pour la pulvérisation du mélange de gaz et de liquide, ainsi que d'une chambre de pulvérisation (2) disposée entre la bride de gicleur (1) et la tête de gicleur (3) et présentant plusieurs espaces de détente (19) raccordés les uns derrière les autres, **caractérisé en ce que**
a) la bride de gicleur (1) présente des éléments répartiteurs disposés à symétrie de rotation, qui sont constitués chacun d'un conduit d'amenée de liquide (10, 7) et d'un conduit d'amenée de gaz propulseur (11, 8) reliés l'un à l'autre et débouchant dans la chambre de pulvérisation (2);
b) **en ce que** le conduit d'amenée de gaz propulseur (15) est relié à un canal de collecte de gaz (6) et les conduits d'amenée de liquide (13, 14) sont reliés par groupes à des canaux (4, 5) de collecte de liquide;
c) et **en ce que**, dans la direction de l'écoulement, en aval de l'embouchure des éléments répartiteurs, une rigole de reprise (16) de forme annulaire, pour le mélange et la répartition des écoulements individuels de liquide T_{1...} Tₙ dispersés avec le gaz propulseur est installée sur la paroi intérieure de la chambre de pulvérisation (2).

9. Gicleur de mélange polyphasique selon la revendication 8, **caractérisé en ce que** les éléments de répartition sont constitués de paires d'alésage en forme de Y avec des branches (10, 11 et 7, 8) et des conduits de pied communs (12, 9), les branches (10, 11, 7, 8) étant reliées aux canaux de collecte de gaz et de liquide (4, 5, 6) et les conduits de pied (9, 12) sont dirigés vers la rigole de reprise (16).

10. Gicleur de mélange polyphasique selon les revendications 8 et 9, **caractérisé en ce que** la rigole de reprise (16) est dotée sur son côté intérieur d'un bord de séparation (17).

11. Gicleur de mélange polyphasique selon les revendications 8 à 10, **caractérisé en ce qu'**un interstice annulaire (27) ou des alésages radiaux de gaz (29) sont disposés dans la tête de gicleur (3) pour créer un rideau de gaz à l'intérieur du cône de pulvérisation (22) qui sort de la fente (20) du gicleur.

12. Gicleur de mélange polyphasique selon les revendications 8 à 11, **caractérisé en ce que** la bride de gicleur (1) présente des alésages à gaz (30) qui sont dirigés vers la surface extérieure du cône de pulvérisation (22).

13. Gicleur de mélange polyphasique selon les revendications 8 à 12, **caractérisé en ce que** la largeur de la fente (20) du gicleur est ajustable.
